# EUROPÄISCHE PATENTSCHRIFT

(11) **EP 1 170 551 B1**
(45) Veröffentlichungstag und Bekanntmachung des Hinweises auf die Patenterteilung: **28.01.2004**
(21) Anmeldenummer: 01115980.3
(22) Anmeldetag: 30.06.2001
(51) Int. Cl.: F24C 15/04, F24C 15/00

(54) **Sichtfenster für Haushaltsgeräte**
Window for household appliance
Regard pour appareil ménager

(30) Priorität: 05.07.2000 DE 10032733
(43) Veröffentlichungstag der Anmeldung: 09.01.2002
(73) Patentinhaber: Schott Glas, 55122 Mainz (DE)
(72) Erfinder: Leutner, Kurt, 55129 Mainz (DE); Gros, Oliver, 55494 Rheinböllen (DE)
(74) Vertreter: Fuchs Mehler Weiss & Fritzsche

(56) Entgegenhaltungen:
- DE-A- 4 122 847
- DE-U- 9 108 355

## Beschreibung

Die Erfindung bezieht sich auf ein Sichtfenster für Haushaltsgeräte, das in eine Wandung des Gehäuses des Haushaltsgerätes einsetzbar ist und aus mindestens zwei, beabstandet zueinander angeordneten transparenten Scheiben besteht, wobei zwischen den beiden transparenten Scheiben eine das Sichtfeld abschirmbare, von aussen verstellbare Abdeckung vorgesehen ist.

Solche Haushaltsgeräte können insbesondere sein: Back- und Gargeräte, Kühlschränke, Kühltruhen, Mikrowellengeräte und Raumheizgeräte. Bei diesen Haushaltsgeräten ist deren Inneres durch das Sichtfenster ständig einsehbar. Es besteht jedoch mitunter der Wunsch, diesen Einblick in das Innere des Haushaltsgerätes vorübergehend nicht zu haben bzw. nur im Bedarfsfall einen Einblick zu haben. Bislang hat man sich in der Praxis zur Lösung dieses Problems mit einer individuell angebrachten äußeren Abdeckung beholfen, was aber nur eine Behelfslösung sein kann, da sie umständlich anzubringen ist und auch das äussere Erscheinungsbild des Haushaltsgerätes nachteilig beeinträchtigt.

Durch die DE 91 08 355 U1 ist ferner ein Sichtfenster für Haushaltsgeräte, das in eine Wandung des Gehäuses des Haushaltsgerätes einsetzbar ist und aus mindestens zwei, beabstandet zueinander angeordneten transparenten Scheiben besteht, bekannt geworden, bei dem eine das Sichtfeld abschirmbare, von außen verstellbare Abdeckung vorgesehen ist.

Im bekannten Fall besteht die von außen verstellbare Abdeckung aus einer Vielzahl von vertikal sich erstreckenden Lamellen, die mit Zapfen und in Lochaufnahmen um eine vertikale Achse verschwenkbar gelagert sind. Wie die Figuren der vorgenannten Schrift deutlich erkennen lassen, ist die bekannte Konstruktion relativ aufwendig. Außerdem ist selbst bei völlig geöffneten, d.h. senkrecht zur Sichtscheibe stehenden Lamellen ein völlig freier Blick in das Innere des Haushaltsgerätes nur in einer senkrecht zur Tür stehenden Blickrichtung möglich. Bei schrägem Einblick beeinträchtigen die Lamellenflächen das Blickfeld.

Der Erfindung liegt die Aufgabe zugrunde, ausgehend von dem eingangs bezeichneten Sichtfenster dieses so zu gestalten, daß eine einfache Konstruktion für die Abdeckung mit einem freien Sichtfeld bei Entfernen der Abdeckung ermöglicht wird.

Die Lösung dieser Aufgaben gelingt bei einem Sichtfenster für Haushaltsgeräte, das in eine Wandung des Gehäuses des Haushaltsgerätes einsetzbar ist und aus mindestens zwei, beabstandet zueinander angeordneten transparenten Scheiben besteht, wobei zwischen den beiden transparenten Scheiben eine das Sichtfeld abschirmbare, von aussen verstellbare Abdeckung vorgesehen ist, gemäß der Erfindung dadurch, daß die Abdeckung als Rollvorhang ausgebildet ist, dem zwei Rollen zugeordnet sind, von denen eine oben und die andere unten benachbart zum Sichtfenster angebracht ist, und von denen eine nach Art eines Springrollos eine Torsionsfeder aufweist und die andere antreibbar ist, und daß ein Ende des Rollvorhanges fest mit der Rolle, die die Torsionsfeder aufweist und das andere Ende über Zugelemente mit der antreibbaren Rolle verbunden ist.

Diese Konstruktion der Abdeckung des Sichtfensters ist relativ einfach und mit wenig Aufwand herzustellen sowie zu montieren.

Ferner kann das Sichtfeld des Sichtfensters völlig freigegeben werden, d.h. bei offenem Rollvorhang tritt auch bei schrägen Einblicken keine Beeinträchtigung des Sichtfeldes ein.

Das JP-Abstract 09170761 A zeigt zwar einen Rollvorhang, der vor das Glas-Sichtfenster in der Tür eines Umluftofens gezogen werden kann. Im bekannten Fall ist jedoch gemäß dem bereits beschriebenen Stand der Technik die Abdeckung, der Rollvorhang, außen am Ofen angebracht. Dies zeigt sich auch dadurch, daß in der Figur der Schrift das Sichtfenster gestrichelt dargestellt ist, d.h. von einem außen angebrachten Rollvorhang im geschlossenen Zustand abgedeckt wird. Durch die äußere Abdeckung wird jedoch das äußere Erscheinungsbild des Haushaltsgerätes nachteilig beeinträchtigt.
Im Gegensatz zu dieser Schrift ist der Rollvorhang nach der Erfindung jedoch innerhalb des Sichtfensters angeordnet.

Durch eine entsprechende Materialwahl für die Abdeckung kann auch das Austreten von Strahlung aus dem Inneren des Haushaltsgerätes maßgebend beeinflußt werden, z.B. von Wärmestrahlen bzw. von Mikrowellenstrahlung.

Die antreibbare Rolle der Abdeckung kann zwar von aussen über eine mechanische Verbindung manuell gedreht werden, jedoch ist es wesentlich komfortabler, wenn gemäß einer Ausgestaltung des Sichtfensters ein elektromotorisches Antriebssystem zum Drehen der antreibbaren Rolle vorgesehen ist.

Die vorgenannte Weiterbildung läßt sich konstruktiv weiter vereinfachen, wenn gemäß einer Ausgestaltung die Zugelemente durch Zugseile gebildet sind.

Hinsichtlich der Ausbildung der Abdeckung sind ebenfalls zahlreiche Möglichkeiten gegeben. Ein besonderer Vorteil ist gegeben, wenn gemäß einer Ausgestaltung der Rollvorhang durch eine reißfeste Kunststofffolie gebildet ist.

Eine derartige Folie ist auf einfache Weise aus einem handelsüblichen Material herzustellen.

Weitere Ausgestaltungen der Erfindung ergeben sich aus den Unteransprüchen sowie aus der folgenden Beschreibung der Erfindung anhand eines in den Zeichnungen dargestellten Ausführungsbeispiels.

Es zeigen:
- Fig. 1: in einer Frontsicht-Darstellung eine Ausführungsform mit einem Rollvorhang als Abdeckung, der mittels zweier Rollen auf- und abwickelbar zwischen zwei Glasscheiben verläuft, und
- Fig. 2: eine seitliche perspektivische Ausschnitt-Darstellung der Ausführungsform nach Fig. 1.

Die Figuren 1 und 2 zeigen ein Sichtfenster für ein Haushaltsgerät, das in nicht dargestellter Weise in die Wandung des Haushaltsgerätes einsetzbar ist.

Das Sichtfenster besteht aus zwei transparenten Scheiben 1,2, die vorzugsweise durch Glasscheiben, insbesondere thermisch hochbelastbare Glasscheiben, gebildet werden. Es können aber auch transparente Kunststoffscheiben verwendet werden.

Der einfacheren Darstellung wegen ist dabei die Rahmenkonstruktion für die Halterung der Scheiben 1 und 2 nicht dargestellt. Sie folgt bekannten Lösungen.

Im Zwischenraum zwischen den beiden Scheiben 1,2 ist ein Rollvorhang 3 aufund abwärts beweglich angeordnet. Dieser Vorhang besteht typischerweise aus einer reißfesten Kunststofffolie. Es können aber auch andere Materialien verwendet werden.

Mit seinem einen Ende ist der Rollvorhang 3 mit einer springrolloartigen Rolle 4, die eine Torsionsfeder zum Aufrollen und Spannen des Rollvorhanges 3 besitzt, verbunden. Diese Rolle 4 ist in geeigneter Weise am Scheibenrahmen bzw. der Wandung des Gehäuses des Haushaltsgerätes drehbar befestigt.

Das andere Ende des Rollvorhanges 3 ist über Zugseile 5 mit einer zweiten Rolle 6 verbunden, die am oberen Scheibenrahmen bzw. an der Wandung des Gehäuses des Haushaltsgerätes drehbar befestigt ist und durch einen Elektromotor 7 antreibbar ist, verbunden.

Wird der Motor 7 durch ein von aussen, z.B. eine aussen am Haushaltsgerät angebrachte Taste, die über Leitungen mit dem Motor und einer Stromquelle verbunden ist, aktiviert, dann wird der Rollvorhang 3 über die Zugseile 5 gegen die Kraft der Torsionsfeder von der Rolle 4 abgezogen und auf der Rolle 6 aufgewickelt und bedeckt dabei den Sichtbereich des Sichtfensters im gewünschten Maße, typischerweise vollständig. Durch die Vorspannkraft der Torsionsfeder bleibt dabei der Rollvorhang 3 gespannt. Mittels einer entsprechenden Sperre im Antriebssystem 7 bleibt dieser Zustand auch erhalten, wenn der Motor nicht mehr mit einer Versorgungsspannung beaufschlagt wird. Wird diese Sperre wieder aufgehoben, dann wird der Rollvorhang 3 mittels der Federkraft der vorgespannten Torsionsfeder auf die untere Rolle 4 aufgewickelt und dabei von der oberen Rolle 6 abgewickelt. Durch den Rollvorhang 3, der weitgehend lichtundurchlässig ausgebildet ist, kann daher wirksam das Sichtfeld des Sichtfensters abgeschirmt werden.

Durch entsprechende Wahl des Materials für den Rollvorhang 3 kann dabei nicht nur Strahlung im sichtbaren Bereich, sondern auch in anderen Teilen des Spektrums der elektromagnetischen Strahlung, z. B. für die langwelligere Mikrowellenstrahlung, abgeschirmt werden, was insbesondere für das Verhindern des Austretens von Strahlung aus den Sichtscheiben von Mikrowellgeräten von besonderer Bedeutung ist. Auch eine Abschirmung gegen Wärmestrahlung ist denkbar, um die äussere Scheibe thermisch zu entlasten.

Die in den Figuren 1 und 2 dargestellte Ausführungsform ist lediglich als ein Ausführungsbeispiel zu betrachten. So können beispielsweise anstelle der Zugseile 5 ander Verbindungsmittel verwendet werden. Auch sind hinsichtlich der Ausbildung des Rollenvorhanges 3 zahlreiche Möglichkeiten gegeben, sowohl hinsichtlich der Materialwahl als auch hinsichtlich der designerischen Gestaltung.

Auch kann anstelle des Motors 7 ein von aussen handbetriebener Aktor zum Verdrehen der oberen Rolle 6 vorgesehen sein.

Ferner kann die Position der Rollen 4 und 6 vertauscht werden, d.h. der Rollvorhang wird von oben nach unten vor das Sichtfenster bewegt.

## Patentansprüche

1. Sichtfenster für Haushaltsgeräte, das in eine Wandung des Gehäuses des Haushaltsgerätes einsetzbar ist und aus mindestens zwei, beabstandet zueinander angeordneten transparenten Scheiben (1,2) besteht, wobei zwischen den beiden transparenten Scheiben (1,2) eine das Sichtfeld abschirmbare, von aussen verstellbare Abdeckung (3) vorgesehen ist, **dadurch gekennzeichnet, daß** die Abdeckung als Rollvorhang (3) ausgebildet ist, dem zwei Rollen (4,6) zugeordnet sind, von denen eine oben und die andere unten benachbart zum Sichtfenster angebracht ist, und von denen eine nach Art eines Springrollos eine Torsionsfeder aufweist und die andere antreibbar ist, und daß ein Ende des Rollvorhanges (3) fest mit der Rolle (4), die die Torsionsfeder aufweist und das andere Ende über Zugelemente (5) mit der antreibbaren Rolle (6) verbunden ist.

2. Sichtfenster nach Anspruch 1, **dadurch gekennzeichnet, daß** ein elektromotorisches Anstriebssystem zum Drehen der antreibbaren Rolle (6) vorgesehen ist.

3. Sichtfenster nach Anspruch 1 oder 2, **dadurch gekennzeichnet, daß** die Zugelemente durch Zugseile (5) gebildet sind.

4. Sichtfenster nach einem der Ansprüche 1 bis 3, **dadurch gekennzeichnet, daß** der Rollvorhang (3) durch eine reißfeste Kunststofffolie gebildet ist.

## Claims

1. Viewing window for domestic appliances which can be inserted into a wall of the housing of the domestic appliance and comprises at least two spaced-apart, transparent panels (1, 2), there being provided between the two transparent panels (1, 2) a covering (3) which can screen the viewing area and can be adjusted from the outside, **characterized in that** the covering is designed as a roller blind (3) which is assigned two rollers (4, 6), of which one is fitted at the top and the other is fitted at the bottom, adjacent to the viewing window, and of which one, in the manner of a spring-action roller blind, has a torsion spring and the other can be driven, and **in that** one end of the roller blind (3) is firmly connected to the roller (4), which has the torsion spring, and the other end is connected to the drivable roller (6) via pulling elements (5).

2. Viewing window according to Claim 1, **characterized in that** an electromotive drive system is provided for rotating the drivable roller (6).

3. Viewing window according to Claim 1 or 2, **characterized in that** the pulling elements are formed by pulling cables (5).

4. Viewing window according to one of Claims 1 to 3, **characterized in that** the roller blind (3) is formed by a tear-resistant plastic sheet material.

## Revendications

1. Fenêtre pour appareils électroménagers, qui peut être insérée dans une paroi du caisson de l'appareil électroménager et qui est constituée d'au moins deux vitres transparentes (1, 2) disposées à distance l'une de l'autre, un recouvrement (3) qui peut couvrir le champ'de vision et qui peut être déplacé de l'extérieur étant prévu entre les deux vitres transparentes (1, 2), **caractérisée en ce que** le recouvrement est configuré comme store à rouleau (3) auquel sont associés deux rouleaux (4, 6) qui sont installés à proximité du champ de vision; l'un au-dessus et l'autre en dessous, l'un d'eux présentant un ressort de torsion du type ressort à rouleau et l'autre pouvant être entraîné, et **en ce qu'**une extrémité du store à rouleau (3) est reliée solidairement au rouleau (4) qui présente le ressort de torsion, l'autre extrémité étant reliée au rouleau entraîné (6) par l'intermédiaire d'éléments de traction (5).

2. Fenêtre selon la revendication 1, **caractérisée en ce qu'**un système d'entraînement à moteur électrique est prévu pour faire tourner le rouleau entraîné (6).

3. Fenêtre selon la revendication 1 ou 2, **caractérisée en ce que** les éléments de traction sont des câbles de traction (5).

4. Fenêtre selon l'une des revendications 1 à 3, **caractérisée en ce que** le store à rouleau (3) est formé d'une feuille en matière synthétique qui résiste à l'usure.
